# FASCICULE DE BREVET EUROPEEN

(11) **EP 1 836 920 B1**
(45) Date de publication et mention de la délivrance du brevet: **29.04.2009**
(21) Numéro de dépôt: 07300886.4
(22) Date de dépôt: 21.03.2007
(51) Int. Cl.: A45D 34/04

(54) **Dispositif de conditionnement et d'application**
Verpackung und Auftragsvorrichtung
A packaging and applicator device

(30) Priorité: 21.03.2006 FR 0650970
(43) Date de publication de la demande: 26.09.2007
(73) Titulaire: L'ORÉAL, 75008 Paris (FR)
(72) Inventeur: Albisetti, Nicolas, 92110 Clichy (FR)
(74) Mandataire: Tanty, François

(56) Documents cités:
- EP-A- 1 702 531
- WO-A-01/76408
- WO-A-88/04148
- FR-A1- 2 867 036
- US-A- 4 040 753

## Description

La présente invention concerne les dispositifs de conditionnement et d'application comportant un réservoir contenant au moins un produit à appliquer et un élément d'application solidaire du réservoir au moins durant l'application.

La demande de brevet européen EP 1 557 111 divulgue un dispositif de ce type dans lequel l'élément d'application peut être constitué par une touffe de poils agrafée dans un logement d'un porte-élément d'application.

Le produit est amené à l'extérieur de l'élément d'application au travers d'orifices du porte-élément d'application.

La distribution du produit peut s'effectuer par exemple en pressant sur la paroi du réservoir, lorsque celle-ci est souple.

Le produit est distribué à la base des poils dans une zone où ceux-ci sont très proches les uns des autres, ce qui ne permet pas au produit de s'immiscer facilement entre eux dès la base du faisceau.

L'imprégnation du faisceau de poils peut s'avérer ainsi insuffisante dans certains cas.

De plus, il existe le risque qu'un excès de produit soit délivré sur l'élément d'application, car une fois les orifices du porte-élément d'application traversés, le produit s'écoule sans être freiné sur l'élément d'application.

Le brevet US 2 155 688 décrit un dispositif pour distribuer un produit relativement visqueux tel qu'un rouge à lèvres, ce produit étant contenu dans un réservoir muni d'un piston et d'un mécanisme permettant de déplacer celui-ci en direction de la sortie.

Un dispositif selon le préambule de la revendication 1 est connu par le document WO-A-0 176 408.

Il existe un besoin pour améliorer encore les dispositifs de conditionnement et d'application comportant un réservoir, un élément d'application solidaire de celui-ci au moins durant l'application et un porte-élément d'application.

L'invention vise à répondre à ce besoin et y parvient grâce à un dispositif de conditionnement et d'application selon la revendication 1.

Au moins un canal longitudinal peut être formé en creux sur l'une de ces surfaces en regard pour la circulation du produit provenant du réservoir vers l'élément d'application. Plusieurs canaux longitudinaux peuvent être formés et répartis angulairement autour de l'axe longitudinal du dispositif.

L'invention permet ainsi de créer un ou plusieurs canaux de section relativement faible entre le porte-élément d'application et le support, de façon à créer une perte de charge relativement importante, capable de ralentir l'écoulement du produit même en cas de pression relativement forte du produit dans le réservoir.

De plus, le support en entourant l'élément d'application permet de créer une chambre intermédiaire dans laquelle débouche le ou les canaux longitudinaux, améliorant l'imprégnation des poils par le produit.

La qualité de l'application et le confort d'utilisation s'en trouvent améliorés et l'invention permet d'adapter plus facilement le dispositif à un produit présentant des caractéristiques rhéologiques données, en choisissant par exemple la taille et le nombre des canaux longitudinaux ainsi que la longueur sur laquelle l'élément d'application est recouvert par l'enveloppe tubulaire du support.

Dans un exemple de mise en oeuvre de l'invention, l'enveloppe tubulaire s'étend ainsi autour de l'élément d'application sur une longueur d'au moins 4 mm, voire d'au moins 6, 8 ou 10 mm, ce qui permet d'imprégner de façon satisfaisante l'élément d'application.

L'enveloppe tubulaire peut être terminée par une portion convergente, définissant une ouverture traversée par l'élément d'application.

La présence de cette ouverture permet de définir la forme extérieure de l'élément d'application lorsque celui-ci est un faisceau de poils, la géométrie de cette ouverture étant choisie en fonction de la forme à donner au faisceau de poils, ceux-ci venant au contact du bord de l'ouverture.

Le support peut être réalisé d'une seule pièce, notamment par moulage d'une matière thermoplastique, avec l'enveloppe tubulaire et avec au moins une jupe de fixation sur le réservoir, notamment une jupe filetée.

Le support peut également être réalisé avec une deuxième jupe filetée permettant la fixation sur le dispositif d'un capot de fermeture.

Le porte-élément d'application peut comporter un logement à une extrémité, permettant la fixation d'une touffe de poils par agrafage.

Ce logement peut être centré sur l'axe longitudinal du dispositif et être borgne.

Le logement peut présenter une section transversale s'élargissant vers l'extérieur. Le logement peut présenter, par exemple, une forme conique en coupe longitudinale, sur au moins une fraction de sa longueur.

Un élargissement de la section transversale du logement peut permettre aux poils de s'écarter plus facilement les uns des autres hors du logement.

Les poils peuvent ainsi occuper davantage la chambre intermédiaire, ce qui peut améliorer leur imprégnation et ralentir l'écoulement du produit.

La retenue du porte-élément d'application dans le support peut s'effectuer par friction, notamment par serrage des surfaces précitées venant en contact.

Le porte-élément d'application peut être réalisé avec des nervures longitudinales à sa périphérie et le support peut comporter une surface en regard cylindrique de révolution. En variante, le support peut être réalisé avec des nervures sur sa surface radialement intérieure et le porte-élément d'application peut présenter une surface en regard cylindrique de révolution.

Le support peut être réalisé avec au moins une lèvre annulaire d'étanchéité venant s'appliquer sur le capot de fermeture lorsque celui-ci est en place sur le support.

Le support peut également être réalisé avec une lèvre annulaire d'étanchéité s'appliquant sur un col du réservoir.

Le support et le réservoir peuvent être réalisés de façon à permettre un vissage du support sur le réservoir et empêcher le dévissage du support. L'un au moins du réservoir et du support peut notamment être réalisé avec, à la base du col, au moins un premier relief et l'autre au moins un deuxième relief agencé pour coopérer avec le premier afin de permettre le vissage tout en s'opposant au dévissage. Le premier relief est par exemple un cran d'anti-rotation et le deuxième relief un autre cran d'anti-rotation.

Le porte-élément d'application peut être réalisé avec une collerette venant axialement en appui contre un décrochement du support de façon à limiter son enfoncement axial dans celui-ci.

Le produit contenu dans le réservoir peut être un produit à appliquer sur les ongles, notamment un vernis à ongles.

L'invention a encore pour objet, selon un autre de ses aspects, un dispositif dans lequel l'enveloppe tubulaire présente une portion convergente définissant une ouverture traversée par l'élément d'application, celui-ci étant un faisceau de poils venant au contact du bord de cette ouverture, indépendamment de la présence ou non d'un ou plusieurs canaux longitudinaux formés entre des surfaces en regard du porte-élément d'application et du support. Le faisceau de poils peut être fixé dans un logement du porte-élément d'application ayant une section transversale s'élargissant vers l'extérieur, le logement ayant par exemple une forme conique en coupe longitudinale.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 est une vue schématique en coupe longitudinale partielle d'un exemple de dispositif hors invention,
- la figure 2 est une section transversale partielle selon II-II de la figure 1,
- la figure 3 est une vue analogue à la figure 2 d'une variante de réalisation,
- la figure 4 est un détail de réalisation, et
- la figure 5 est une vue schématique, en coupe longitudinale partielle, d'un dispositif selon l'invention mettant en oeuvre la variante de la figure 4.

Le dispositif 1 de conditionnement et d'application représenté à la figure 1 comporte un réservoir 2 d'axe longitudinal X contenant au moins un produit à appliquer, pourvu d'un col 3 sur lequel est disposé un support 4 servant à la fixation d'un porte-élément d'application 5 sur le réservoir 2.

Le support 4 comporte dans l'exemple considéré, en partie inférieure, une jupe de montage 8 qui est filetée intérieurement et le col 3 comporte un filetage extérieur correspondant 9.

Le col 3 peut être réalisé avec à sa base des crans d'anti-rotation 11 et la jupe de montage 8 peut comporter des crans d'anti-rotation 12 permettant le vissage de la jupe de montage 8 sur le réservoir 2 et s'opposant au dévissage.

Le support 4 peut également comporter, comme on le voit sur la figure 1, une lèvre d'étanchéité 14 qui s'engage dans le col 3 et se raccorde à la jupe de montage 8 par une paroi transversale 16 venant en appui sur l'extrémité supérieure du col 3.

Le support 4 peut comporter, en partie supérieure, une jupe tubulaire 19 filetée intérieurement, servant au vissage d'un capot de fermeture 20, lequel peut être réalisé dans une matière transparente.

Le support 4 comporte, dans l'exemple illustré, une lèvre annulaire d'étanchéité 23 qui s'applique sur une surface radialement intérieure 24 du capot 20 lorsque celui-ci est vissé sur le support 4, de façon à délimiter à l'intérieur du capot 20 un espace intérieur 56 étanche, réduisant le risque de séchage du produit présent sur l'élément d'application 6 en l'absence d'utilisation.

Le capot 20 peut contenir du produit autour de l'élément d'application, le cas échéant.

Dans l'exemple considéré, l'élément d'application est un faisceau de poils formé par l'agrafage d'une touffe de poils dans un logement borgne 30 du porte-élément d'application. Ce logement 30 présente dans l'exemple considéré une forme généralement cylindrique de révolution autour de l'axe longitudinal X du dispositif.

Dans la variante illustrée à la figure 4, le logement 30 présente en coupe longitudinale une forme conique.

L'élargissement de la section transversale du logement 30 permet aux poils de s'écarter plus facilement les uns des autres.

L'angle au sommet α du cône définissant le logement 30 est de préférence compris entre 15 et 25°, de préférence d'environ 20°. Le logement 30 présente un fond circulaire 31 de diamètre D₃₁ de préférence compris entre 1,5 et 1,9 mm, de préférence d'environ 1,7 mm, et une ouverture 32 circulaire, d'un diamètre de préférence compris entre 2,2 et 2,6 mm, de préférence encore d'environ 2,4 mm. Le fond 31 et l'ouverture 32 sont coaxiaux d'axe X. Avantageusement, cette conformation permet d'obtenir une touffe en éventail.

La lèvre d'étanchéité 23 est portée par une enveloppe tubulaire 26 du support 4 qui se raccorde inférieurement à la paroi transversale 16 et qui se prolonge supérieurement au-delà du porte-élément d'application 5, de façon à définir autour de l'élément d'application 6 une chambre intermédiaire 44. Cette dernière comprend un espace annulaire 60 entre l'extrémité du porte-élément d'application 5 comprenant le logement 30 et l'enveloppe 26.

Comme représenté sur la figure 5, le logement 30 et la chambre intermédiaire d'imprégnation 44 sont de préférence configurés de manière que la touffe 6 entre en contact avec la surface intérieure 65 de la paroi délimitant la chambre d'imprégnation 44 à partir d'une ligne d'impact 66. De préférence, la distance l₆₆, selon l'axe X, entre l'ouverture 32 du logement 30 et la ligne d'impact 66 est comprise entre 2 et 6 mm, de préférence entre 3 et 5 mm, de préférence d'environ 4 mm.

Le diamètre intérieur D₆₆ de la chambre d'imprégnation 44 au niveau de la ligne d'impact 66 est de préférence compris entre 3,6 et 4 mm, de préférence d'environ 3,8 mm.

L'enveloppe tubulaire 26 présente à partir d'une ligne de rupture 27 une portion distale 28 qui est convergente et qui définit à son extrémité supérieure une ouverture 29 pour le passage de l'élément d'application 6.

De préférence, la distance selon l'axe X entre la ligne de rupture 27 et l'ouverture 29 est comprise entre 3 et 4 mm, et de préférence est d'environ 3,5 mm.

Cette distance est référencée l₂₉ sur la figure 5.

De même, la distance selon l'axe X entre la ligne d'impact 66 et la ligne de rupture 27, référencée l₂₇, est de préférence comprise entre 2,3 et 2,7 mm, de préférence encore d'environ 2,5 mm.

Compte tenu de la forme en éventail de la touffe de poils 6, et de l'étranglement progressif de la chambre d'imprégnation 44 vers l'ouverture 29, la touffe de poils 6 reste substantiellement en contact avec la surface intérieure 65 délimitant la chambre d'imprégnation depuis la ligne d'impact 66 jusqu'à l'ouverture 29 sur une distance *lₑ* (=*l*₂₉ + *l*₂₇) d'au moins 4 mm, de préférence supérieure à 5 mm et/ou inférieure à 8 mm, de préférence inférieure à 7 mm, de préférence encore d'environ 6 mm. Sur cette portion de la chambre d'imprégnation, dite « portion de contact », la touffe de poils 6 obstrue donc la chambre d'imprégnation. Cette obstruction limite avantageusement la quantité de produit sortant par l'ouverture 29. Cette configuration empêche également la formation de bulles d'air dans la touffe de poils et conduit donc à une imprégnation homogène de ladite touffe.

L'ouverture 29 présente par exemple une section circulaire présentant de préférence un diamètre compris entre 2,6 et 3 mm, de préférence encore d'environ 2,8 mm, mais celle-ci pourrait être différente selon la forme à donner à l'élément d'application 6.

De préférence, la touffe de poils 6 s'étend, au-delà de l'ouverture 29, hors de la chambre d'imprégnation 44, sur une longueur *l*' comprise entre 8 et 11 mm.

Le porte-élément d'application 5 comporte un corps 33 qui présente sur sa surface radialement extérieure des nervures longitudinales 36, comme on peut le voir sur la figure 2, lesquelles viennent en appui contre la surface radialement intérieure 38 d'une portion 58 de l'enveloppe tubulaire 26, symétrique de révolution autour de l'axe X. Il se forme ainsi entre l'enveloppe tubulaire 26 et le corps 33 du porte-élément d'application des canaux longitudinaux 40 qui permettent au produit contenu dans le réservoir 2 de s'écouler entre le porte-élément d'application 5 et l'enveloppe tubulaire 6 et de gagner la chambre intermédiaire 44.

Le porte-élément d'application 5 comporte, en partie inférieure, une collerette 48 qui vient axialement en appui contre un décrochement intérieur 49 à la base de l'enveloppe tubulaire 26, cette collerette 48 étant traversée par des ouvertures 50 pour la circulation du produit.

Le corps 33 peut comporter un évidement 31 à son extrémité inférieure, lequel peut faciliter sa manipulation et son insertion dans l'enveloppe tubulaire 26.

Le porte-élément d'application 5 est, dans l'exemple considéré, retenu par serrage à l'intérieur de l'enveloppe tubulaire 26 grâce aux nervures 36 qui viennent en appui contre la surface intérieure 38.

La présence de produit dans la chambre intermédiaire 44 permet une bonne imprégnation des poils hors du logement 30 et le cas échéant le gonflement du faisceau de poils.

Dans l'exemple illustré, l'ouverture 29 se situe sensiblement à mi-longueur de l'élément d'application 6 et ce dernier s'étend hors du logement 30 sur une distance *l* d'au moins 4 mm, voire au moins 6, 8 ou 10 mm, à l'intérieur de la chambre intermédiaire.

De préférence, la distance *l*, entre l'ouverture 32 du logement 30 et l'ouverture 29 de la chambre d'imprégnation, est comprise entre 8 et 12 mm.

On ne sort pas du cadre de la présente invention s'il en est autrement, par exemple en raccourcissant ou en augmentant la longueur de la chambre intermédiaire 44.

Le réservoir 2 est par exemple réalisé avec une paroi souple, ce qui permet à l'utilisateur, en pressant celle-ci, de forcer le passage de produit à travers les canaux longitudinaux 40.

La présence de la chambre intermédiaire 44 freine l'écoulement du produit sur l'élément d'application 6. De plus, la perte de charge créée par la circulation dans les canaux 40 évite, en cas de pression brutale exercée sur la paroi du réservoir 2, qu'un excès de produit n'arrive sur l'élément d'application 6 trop rapidement.

Dans la variante de la figure 3, les nervures 36 sont réalisées sur la surface radialement intérieure de l'enveloppe tubulaire 26, le corps 33 présentant une surface en regard de ces nervures qui est par exemple symétrique de révolution autour de l'axe X.

L'invention n'est pas limitée aux exemples qui viennent d'être décrits.

Par exemple, la fixation du porte-élément d'application sur le réservoir peut s'effectuer avec un support ayant une forme différente.

L'expression « comportant un » doit être comprise comme étant synonyme de l'expression « comportant au moins un », sauf si le contraire est spécifié.

## Revendications

1. Dispositif (1) de conditionnement et d'application comportant :
- un réservoir (2) contenant au moins un produit à appliquer,
- un élément d'application (6) solidaire du réservoir au moins durant l'application,
- un porte-élément d'application (5),
- un support (4) pour la fixation du porte-élément d'application (5) sur le réservoir (2), comportant une enveloppe tubulaire (26) entourant le porte-élément d'application et, au-delà du porte-élément d'application, entourant l'élément d'application sur au moins une portion de sa longueur de manière à définir une chambre intermédiaire (44) d'imprégnation de l'élément d'application (6), l'enveloppe tubulaire (26) et le porte-élément d'application (5) présentant des surfaces en regard venant en contact,
au moins un canal longitudinal (40) étant formé en creux sur l'une de ces surfaces pour la circulation du produit provenant du réservoir (2) vers l'élément d'application (6),
l'enveloppe tubulaire (26) étant terminée par une portion convergente (28), définissant une ouverture (29) traversée par l'élément d'application (6), **caractérisé en ce que**
l'élément d'application est une touffe de poils venant au contact du bord de l'ouverture (29) et est fixée dans un logement (30) du porte-élément d'application présentant une section transversale s'élargissant vers l'extérieur.

2. Dispositif selon la revendication 1, l'enveloppe tubulaire (26) s'étendant autour de l'élément d'application (6), au-delà du porte-élément d'application (5), sur une longueur (/) d'au moins 4 mm.

3. Dispositif selon la revendication 1 ou 2, le logement présentant une forme conique en coupe longitudinale, sur au moins une fraction de sa longueur.

4. Dispositif selon l'une quelconque des revendications précédentes, le support étant réalisé d'une seule pièce avec l'enveloppe tubulaire (26) et avec au moins une jupe de fixation (8) sur le réservoir.

5. Dispositif selon l'une quelconque des revendications précédentes, le support étant réalisé avec une jupe filetée (19) permettant la fixation sur le dispositif d'un capot de fermeture (20).

6. Dispositif selon l'une quelconque des revendications précédentes, ledit logement (30) permettant la fixation de ladite touffe de poils par agrafage.

7. Dispositif selon l'une quelconque des revendications précédentes, le logement étant centré sur l'axe longitudinal (X) du dispositif.

8. Dispositif selon l'une quelconque des revendications précédentes, le logement (30) étant borgne.

9. Dispositif selon l'une quelconque des revendications précédentes, l'assemblage du porte-élément d'application (5) dans le support (4) s'effectuant par friction, notamment entre les surfaces en regard venant en contact.

10. Dispositif selon l'une quelconque des revendications 1 à 9, le porte-élément d'application (5) étant réalisé avec des nervures longitudinales (36) à sa périphérie et le support présentant une surface en regard (38) cylindrique de révolution.

11. Dispositif selon l'une quelconque des revendications 1 à 9, le support étant réalisé avec des nervures sur sa surface radialement intérieure et le porte-élément d'application présentant une surface en regard cylindrique de révolution.

12. Dispositif selon l'une quelconque des revendications 1 à 11, le support étant réalisé avec au moins une lèvre annulaire d'étanchéité (23) venant s'appliquer sur le capot de fermeture (20) lorsque celui-ci est en place sur le support.

13. Dispositif selon l'une quelconque des revendications 1 à 12, le support étant réalisé avec une lèvre annulaire d'étanchéité (14) s'appliquant sur un col (13) du réservoir.

14. Dispositif selon l'une quelconque des revendications 1 à 12, le support et le réservoir étant réalisés de façon à permettre un vissage du support sur le réservoir tout en empêchant le dévissage du support.

15. Dispositif selon l'une quelconque des revendications précédentes, le porte-élément d'application étant réalisé avec une collerette (48) venant axialement en appui contre un décrochement (49) du support.

16. Dispositif selon l'une quelconque des revendications précédentes, le logement (30) étant à une extrémité dudit porte-élément d'application.

17. Dispositif selon l'une quelconque des revendications précédentes, contenant un produit à appliquer sur les ongles, notamment un vernis à ongles.

18. Dispositif selon l'une quelconque des revendications 2 à 17, l'enveloppe tubulaire (26) s'étendant autour de l'élément d'application (6), au-delà du porte-élément d'application (5), sur une longueur (/) d'au moins 8 mm.

19. Dispositif selon l'une quelconque des revendications précédentes, dans lequel le porte-élément d'application (5) comporte un évidement (51) à son extrémité inférieure.

20. Dispositif selon l'une quelconque des revendications précédentes, dans lequel la touffe de poils est en contact avec la surface intérieure (65) de la paroi délimitant la chambre d'imprégnation (44) sur une longueur (le) d'au moins 4 mm.

21. Dispositif selon la revendication précédente, dans lequel la touffe de poils entre en contact avec ladite surface intérieure (65) selon une ligne d'impact (66).

22. Dispositif selon la revendication précédente, le diamètre intérieur (D₆₆) de la chambre d'imprégnation (44) au niveau de ladite ligne d'impact étant compris entre 3,6 et 4 mm.

23. Dispositif selon l'une quelconque des revendications précédentes, dans lequel le logement présente une paroi latérale s'étendant selon un cône d'angle au sommet α compris entre 15 et 25°.

24. Dispositif selon l'une quelconque des revendications précédentes, dans lequel la touffe de poils sort de la chambre d'imprégnation (44) par une ouverture (29) présentant un diamètre compris entre 2,6 et 3 mm.

25. Dispositif selon l'une quelconque des revendications précédentes, dans lequel la touffe de poils s'étend hors de la chambre d'imprégnation sur une longueur (*l*') comprise entre 8 et 11 mm.

## Claims

1. A packaging and applicator device (1) comprising:
• a reservoir (2) containing at least one composition for application;
• an applicator element (6) that is secured to the reservoir at least during application;
• an applicator-element holder (5); and
• a support (4) for fastening the applicator-element holder (5) on the reservoir (2), the support including a tubular sheath (26) surrounding the applicator-element holder, and, beyond the applicator-element holder, surrounding the applicator element over at least a fraction of its length, in such a manner as to define an intermediate chamber (44) that is impregnated by the applicator element (6), the tubular sheath (26) and the applicator-element holder (5) presenting facing surfaces in contact;
at least one hollow longitudinal channel (40) being formed in one of the surfaces, so as to enable the composition coming from the reservoir (2) to flow towards the applicator element (6); the tubular sheath (26) being terminated by a converging portion (28) that defines an opening (29) through which the applicator element (6) passes;
**characterized in that** the applicator element is a bundle of bristles that comes into contact with the edge of the opening (29) and is fastened in a housing (30) of the applicator-element holder (5) presenting a cross-section that flares towards the outside.

2. A device according to claim 1, the tubular sheath (26) extending around the applicator element (6), beyond the applicator-element holder (5), over a length (*ℓ*) of at least 4 mm.

3. A device according to claim 1 or claim 2, the housing presenting a cone shape in longitudinal section, over at least a fraction of its length.

4. A device according to any preceding claim, the support being made integrally with the tubular sheath (26) and with at least one fastener skirt (8) for fastening on the reservoir.

5. A device according to any preceding claim, the support being made with a threaded skirt (19), enabling a closure cap (20) to be fastened on the device.

6. A device according to any preceding claim, said housing (30) enabling said bundle of bristles to be fastened by stapling.

7. A device according to claim 6, the housing being centered on the longitudinal axis (X) of the device.

8. A device according to claim 6 or claim 7, the housing (30) presenting a blind hole.

9. A device according to any preceding claim, the applicator-element holder (5) being assembled in the support (4) by friction, in particular between the facing surfaces in contact.

10. A device according to any one of claims 1 to 9, the applicator-element holder (5) being made with longitudinal splines (36) at its periphery, and the support presenting a circularly-cylindrical facing surface (38).

11. A device according to any one of claims 1 to 9, the support being made with splines over its inside surface, and the applicator-element holder presenting a circularly-cylindrical facing surface.

12. A device according to any one of claims 1 to 11, the support being made with at least one annular sealing lip (23) that bears against the closure cap (20) when said closure cap is in place on the support.

13. A device according to any one of claims 1 to 12, the support being made with an annular sealing lip (14) that bears against a neck (13) of the reservoir.

14. A device according to any one of claims 1 to 12, the support and the reservoir being made in such a manner as to enable the support to be screwed onto the reservoir, while preventing the support from being unscrewed therefrom.

15. A device according to any preceding claim, the applicator-element holder being made with a collar (48) that bears axially against a step (49) of the support.

16. A device according to any preceding claim, the housing (30) being at one end of said applicator-element holder (5).

17. A device according to any preceding claim, containing a composition for application to the nails, in particular a nail varnish.

18. A device according to any one of claims 2 to 17, the tubular sheath (26) extending around the applicator element (6), beyond the applicator-element holder (5), over a length (*ℓ*) of at least 8 mm.

19. A device according to any preceding claim, in which the applicator-element holder (5) includes a recess (51) at its bottom end.

20. A device according to any preceding claim, in which the bundle of bristles is in contact with an interior surface (65) of the wall defining the intermediate chamber (44) over a length (Iₑ) of at least 4 mm.

21. A device according to claim 20, in which the bundle of bristles is in contact with said interior surface (65) along an impact line (66).

22. A device according to claim 21, an interior diameter (D₆₆) of the intermediate chamber (44) ranging from 3.6 mm to 4 mm in the area of said impact line.

23. A device according to any preceding claim, in which the housing has a side wall extending by a cone which point angle ranges from 15° to 25°.

24. A device according to any preceding claim, in which the bundle of bristles emerges from the intermediate chamber (44) by an opening (29) which has a diameter ranging from 2.6 mm to 3 mm.

25. A device according to any preceding claim, in which the bundle of bristles extends out of the intermediate chamber over a length (l') ranging from 8 mm to 11 mm.

## Patentansprüche

1. Verpackungs- und Applikatorvorrichtung (1), die umfasst:
- einen Vorratsbehälter (2), der wenigstens ein aufzubringendes Produkt enthält,
- ein Applikatorelement (6), das wenigstens während der Aufbringung mit dem Vorratsbehälter fest verbunden ist,
- einen Applikatorelement-Halter (5),
- einen Träger (4) für die Befestigung des Applikatorelement-Halters (5) an dem Vorratsbehälter (2), mit einer rohrförmigen Hülse (26), die den Applikatorelement-Halter umgibt und jenseits des Applikatorelement-Halters das Applikatorelement wenigstens auf einem Teil seiner Länge umgibt, um eine Zwischenkammer (44) für die Benetzung des Applikatorelements (6) zu definieren, wobei die rohrförmige Hülse (26) und der Applikatorelement-Halter (5) einander gegenüber liegende Oberflächen aufweisen, die in Kontakt gelangen,
wobei wenigstens ein longitudinaler Kanal (40) in einer dieser Oberflächen ausgespart ist, um eine Zirkulation des von dem Vorratsbehälter (2) zu dem Applikatorelement (6) sich bewegenden Produkts zu ermöglichen,
wobei die rohrförmige Hülse (26) in einem zusammenlaufenden Abschnitt (28) endet, der eine Öffnung (29) definiert, durch den das Applikatorelement (6) verläuft,
**dadurch gekennzeichnet, dass** das Applikatorelement ein Haarbüschel ist, das mit dem Rand der Öffnung (29) in Kontakt gelangt und in einem Aufnahmesitz (30) des Applikatorelement-Halters, der einen nach außen sich erweiternden transversalen Querschnitt aufweist, befestigt ist.

2. Vorrichtung nach Anspruch 1, wobei sich die rohrförmige Hülse (26) jenseits des Applikatorelement-Halters (5) auf einer Länge (1) von wenigstens 4 mm um das Applikatorelement (6) erstreckt.

3. Vorrichtung nach Anspruch 1 oder 2, wobei der Aufnahmesitz auf wenigstens einem Teil seiner Länge eine im Längsschnitt konische Form aufweist.

4. Vorrichtung nach einem der vorhergehenden Ansprüche, wobei der Träger einteilig mit der rohrförmigen Hülse (26) und mit wenigstens einem Mantel (8) für die Befestigung am Vorratsbehälter verwirklicht ist.

5. Vorrichtung nach einem der vorhergehenden Ansprüche, wobei der Träger aus einem mit Gewinde versehenen Mantel (19) verwirklicht ist, der die Befestigung einer Verschlusskappe (20) an der Vorrichtung ermöglicht.

6. Vorrichtung nach einem der vorhergehenden Ansprüche, wobei der Aufnahmesitz (30) die Befestigung des Haarbüschels durch Heften ermöglicht.

7. Vorrichtung nach einem der vorhergehenden Ansprüche, wobei der Aufnahmesitz auf die Längsachse (X) der Vorrichtung zentriert ist.

8. Vorrichtung nach einem der vorhergehenden Ansprüche, wobei der Aufnahmesitz (30) ein Blindloch ist.

9. Vorrichtung nach einem der vorhergehenden Ansprüche, wobei die Montage des Applikatorelement-Halters (5) im Träger (4) durch Reibung insbesondere zwischen den in Kontakt befindlichen gegenüberliegenden Oberflächen erfolgt.

10. Vorrichtung nach einem der Ansprüche 1 bis 9, wobei der Applikatorelement-Halter (5) mit Längsrippen (36) auf seinem Umfang verwirklicht ist und der Träger eine gegenüberliegende rotationssymmetrische zylindrische Oberfläche (38) aufweist.

11. Vorrichtung nach einem der Ansprüche 1 bis 9, wobei der Träger mit Rippen auf seiner radial inneren Oberfläche verwirklicht ist und der Applikatorelement-Halter eine gegenüber liegende, rotationssymmetrische zylindrische Oberfläche aufweist.

12. Vorrichtung nach einem der Ansprüche 1 bis 11, wobei der Träger mit wenigstens einer ringförmigen Dichtungslippe (23) verwirklicht ist, die an der Verschlusskappe (20) anliegt, wenn diese an dem Träger angeordnet ist.

13. Vorrichtung nach einem der Ansprüche 1 bis 12, wobei der Träger mit einer ringförmigen Dichtungslippe (14) verwirklicht ist, die an einem Hals (13) des Vorratsbehälters anliegt.

14. Vorrichtung nach einem der Ansprüche 1 bis 12, wobei der Träger und der Vorratsbehälter in der Weise verwirklicht sind, dass ein Aufschrauben des Trägers auf den Vorratsbehälter unter Vermeidung eines Abschraubens des Trägers ermöglicht wird.

15. Vorrichtung nach einem der vorhergehenden Ansprüche, wobei der Applikatorelement-Halter mit einem Kranz (48) verwirklicht ist, der sich axial an einem Absatz (49) des Trägers abstützt.

16. Vorrichtung nach einem der vorhergehenden Ansprüche, wobei sich der Aufnahmesitz (30) an einem Ende des Applikatorelement-Halters befindet.

17. Vorrichtung nach einem der vorhergehenden Ansprüche, die ein Produkt enthält, das auf Finger- oder Zehennägel aufzubringen ist, insbesondere einen Nagellack.

18. Vorrichtung nach einem der Ansprüche 2 bis 17, wobei sich die rohrförmige Hülse (26) jenseits des Applikatorelement-Halters (5) auf einer Länge (1) von wenigstens 8 mm um das Applikatorelement (6) erstreckt.

19. Vorrichtung nach einem der vorhergehenden Ansprüche, wobei der Applikatorelement-Halter (5) an seinem unteren Ende eine Aussparung (51) aufweist.

20. Vorrichtung nach einem der vorhergehenden Ansprüche, wobei das Haarbüschel mit der inneren Oberfläche (65) der Wand, die die Benetzungskammer (44) begrenzt, auf einer Länge (1ₑ) von wenigstens 4 mm in Kontakt ist.

21. Vorrichtung nach dem vorhergehenden Anspruch, wobei das Haarbüschel mit der inneren Oberfläche (65) auf einer Auftrefflinie (66) in Kontakt gelangt.

22. Vorrichtung nach dem vorhergehenden Anspruch, wobei der Innendurchmesser (D₆₆) der Benetzungskammer (44) auf Höhe der Auftrefflinie im Bereich von 3,6 bis 4 mm liegt.

23. Vorrichtung nach einem der vorhergehenden Ansprüche, wobei der Aufnahmesitz eine Seitenwand aufweist, die sich unter einem Konuswinkel □ im Bereich von 15° bis 25° erstreckt.

24. Vorrichtung nach einem der vorhergehenden Ansprüche, wobei das Haarbüschel aus der Benetzungskammer (44) durch eine Öffnung (29) austritt, die einen Durchmesser im Bereich von 2,6 bis 3 mm hat.

25. Vorrichtung nach einem der vorhergehenden Ansprüche, wobei sich das Haarbüschel aus der Benetzungskammer auf einer Länge (l') im Bereich von 8 bis 11 mm erstreckt.
